# EUROPÄISCHE PATENTSCHRIFT

(11) **EP 0 881 340 B1**
(45) Veröffentlichungstag und Bekanntmachung des Hinweises auf die Patenterteilung: **16.04.2003**
(21) Anmeldenummer: 98101585.2
(22) Anmeldetag: 30.01.1998
(51) Int. Cl.: E04F 15/18

(54) **Verfahren zur Herstellung eines Estrichbodens mit Betonplatten**
Method for producing a finishing floor with concrete panels
Procédé de réalisation d'une chape pour planchers avec des plaques en béton

(30) Priorität: 27.05.1997 DE 19722060
(43) Veröffentlichungstag der Anmeldung: 02.12.1998
(73) Patentinhaber: Braun, Horst, 35287 Amöneburg (DE)
(72) Erfinder: Braun, Horst, 35287 Amöneburg (DE)
(74) Vertreter: WALTHER, WALTHER & HINZ Patentanwälte

(56) Entgegenhaltungen:
- DE-A- 1 509 644
- DE-A- 2 750 691
- DE-A- 4 431 171
- GB-A- 2 296 276

## Beschreibung

Die Erfindung betrifft ein Verfahren zur Herstellung eines Estrichbodens, mit Betenplatten, wobei die Platten auf einer Dämmschicht verlegt werden.

Estrichböden sind bekannt; sie bilden bei einem Fußbodenaufbau die letzte Schicht unter dem Fußbodenbelag, z. B. Teppichboden oder Parkett. Bekannt ist die Aufbringung des Estrichbelages als fließfähige Masse, wobei die Herstellung des Estriches als solchem meistens mit Hilfe einer Estrichmaschine vorgenommen wird. Beim Estrich wird zwischen verschiedenen Güten unterschieden, und zwar in Bezug auf die Härte bzw. Abriebfestigkeit entsprechend dem jeweiligen Einsatzzweck.

Nachteilig bei der Herstellung dieses bekannten Estrichbelages ist, dass dieser über einen längeren Zeitraum aushärten muß, bevor der eigentliche Bodenbelag aufgebracht werden kann. Problematisch ist hierbei allerdings weniger die Festigkeit des Estrichbelages, sondern vielmehr der Feuchtigkeitsgehalt des Estrichbodens. Ist nämlich der Feuchtigkeitsgehalt zu hoch, dann nimmt der Bodenbelag, der auf dem Estrichboden aufgebracht wird, Schaden. Dies tritt besonders deutlich dann hervor, wenn beispielsweise auf dem Estrichboden Parkett aufgebracht wird. Üblicherweise vergehen etwa vier bis fünf Wochen, bis der Estrichboden soweit getrocknet ist, dass der nachfolgende Bodenbelag aufgebracht werden kann. Da aus Kostengründen immer kürzere Bauzeiten gefordert werden, was besonders evident im Fertighausbau der Fall ist, besteht ein lebhaftes Interesse daran, solche Zeiten zu verkürzen.

Aus der GB-A 2 296 267 ergibt sich ein Verfahren zur Verstärkung der Betondecke einer Brücke. Hierzu ist bekannt, auf der Betonunterlage mehrere Schichten aus Platten zu verlegen, wobei zur Erhöhung der Tragfähigkeit einer solchen Brücke insgesamt die einzelnen Plattenschichten in besonderer Weise miteinander und mit der Unterlage, d. h. der Betondecke, verbunden sind. So sind insbesondere zwischen den einzelnen Schichten aus Platten Verstärkungseinlagen vorgesehen, die im Einzelnen mit den Platten verklebt sind. Hierdurch erhält die Brücke insgesamt eine höhere Tragfähigkeit. Insofern handelt es sich hierbei nicht um einen höheren Estrich, denn ein Estrich hat nicht die Aufgabe zur Erhöhung der Tragfähigkeit eines Bodens beizutragen.

Des Weiteren ist ein sogenannter "Trockenaufbau" eines Fußbodens bekannt (DE 78 04 594). Hierbei werden Gipskartonplatten auf eine wärme- und trittschallisolierende Schüttung aufgebracht. Derartige Gipskartonplatten haben allerdings den Nachteil, dass diese vollflächig auf der Schüttung aufliegen müssen, da ansonsten die Gefahr des Bruches bei Belastung besteht. Darüber hinaus dürfen derartige Gipskartonplatten nicht feucht werden, was den Einbau derartiger Gipskartonplatten insbesondere im Badbereich überaus problematisch erscheinen läßt.

Aus der DE-OS 1 509 644 ist ein Estrichboden mit Betonplatten bekannt; hierbei zeigen die Betonplatten an ihren zwei benachbarten Rändern einander entsprechende sich überlappende und so die Fugen zwischen benachbarten Platten abdeckende Falze auf. Die Verklebung der einzelnen benachbarten Platten erfolgt im Bereich der Falze bzw. Fugen. Die Auflage der einzelnen Platten erfolgt auf der Dämmschicht, die auf der Rohbetondecke aufgebracht ist. Diese Dämmschicht ist nachgiebig. Hieraus folgt, dass bei punktförmiger Belastung einer Platte diese sich versucht aufzustellen, was bewirkt, dass die Klebeverbindung mit der benachbarten Platte aufbricht. Eine auf dem Estrichboden aufgebrachte Verfliesung wird in diesem Bereich ebenfalls aufbrechen, was zur Folge hat, dass in Feuchträumen Feuchtigkeit in die Dämmschicht eintritt, was auf Dauer die Zerstörung der Dämmschicht zur Folge hat.

Aus der DE 44 31 171 A1 ist der Aufbau eines Estrichbodens mit Bodenbelagelementen bekannt, bei denen ein solches Bodenbelagelement aus mindestens zwei fest miteinander verbundenen Betonplatten besteht. Die Anordnung der beiden Betonplatten zur Bildung eines Bodenbelagelementes ist hierbei derart, dass die obere Platte die untere Platte im Seitenbereich überragt. Bei der Verlegung überlappen die Bodenbelagelemente daher einander im Stoßbereich. Insofern ist hierbei die Problematik die gleiche, wie bei der DE-OS 1 509 644.

Der Erfindung liegt daher die Aufgabe zu Grunde, ein Verfahren zur Herstellung eines Estrichbodens zu entwickeln, so daß der Estrichboden auch bei nachgiebigem Untergrund hoch belastbar, im Wesentlichen unmittelbar nach der Verlegung begehbar und mit einem Fußbodenbelag belegbar ist, und darüber hinaus unempfindlich gegenüber Feuchtigkeitseinwirkung ist.

Die Aufgabe wird erfindungsgemäß durch die Merkmalskombination des Anspruchs 1 gelöst, Weitere vorteilhafte Merkmale sind den Unteransprüchen zu entnehmen. So erfolgt vorteilhaft die Verlegung der Platten aufeinander derart, dass eine obere Platte etwa ein Viertel der Fläche einer darunterliegenden Platte überdeckt. Hieraus folgt, dass mit Ausnahme des Randbereichs eines Raumes im Wesentlichen jede Platte der zweiten oberen Plattenschicht auf vier darunterliegenden Platten aufliegt. Die einzelnen übereinander angeordneten Platten sind vorzugsweise an ihren einander benachbarten Flächen miteinander stoffschlüssig verbunden. Durch die Verwendung vorgefertigter Betonplatten, beispielweise hergestellt aus Zementestrich, ist die Herstellung eines trocken aufgebauten Estrichbodens möglich. Darüber hinaus eröffnet sich ein weitere Vorteil, der darin besteht, daß die Qualität des Estrichbodens vorherbestimmbar ist und nicht mehr von der Qualifikation des ausführenden Personals abhängig ist. Im Extremfall ist denkbar, dass das Verfahren auch durch angelernte Arbeiter durchgeführt werden kann. Des Weiteren ist als Vorteil zu vermelden, dass ein solches Verfahren bei allen Temperaturen durchführbar ist. Bislang ist es so, dass ein üblicher Estrichboden unter -3° C nicht mehr aufgebracht werden kann, da es ansonsten zu Frostschäden kommt. Ein weiterer Vorteil eines gemäß dem Verfahren hergestellten Estrichbodens besteht darin, dass ein Schrumpfen und Schwinden des Bodens vermieden wird, was bei einem nach dem Stand der Technik hergestellten Estrichboden aus Zementestrich dazu führt, dass dieser gegebenenfalls die Ebenheitstoleranzen gemäß DIN 18 202 nicht mehr erfüllt. Hieraus wird deutlich, dass die Gefahr von kostenaufwendigen Nacharbeiten bei dem Estrichboden nicht mehr besteht.

Um einen Boden mit einer hohen Belastbarkeit herzustellen, ist vorgesehen, dass die einzelnen Platten flächig, insbesondere durch Fließbettmörtel miteinander verklebt werden. Die Verklebung erfolgt hierbei nicht nur auf den Oberflächen, sondern gegebenenfalls auch im Fugenbereich. Die Stärke der Platten soll zwischen 1,5 - 3 cm betragen, so dass sich hiermit ein Estrichboden mit einer Stärke von etwa 3 - 6 cm ergibt. Es hat sich gezeigt, dass ein Estrichboden mit einer derartigen Stärke sämtlichen Belastungen, die üblicherweise im Wohnbereich auftreten, standhalten kann. im gewerblichen Bereich, bzw. bei Böden mit extremer Belastung, ist durchaus denkbar, mehrere Schichten von Platten zur Herstellung eines derartigen Bodens vorzusehen. Die Stabilität einer Platte kann auch durch eine Armierung verbessert werden; denkbar ist hierbei eine Armierung aus Glasfasern, Kunststofffasern oder einem Geflecht aus Metall-, Kunststoff- oder Glasfasern.

Anhand der Zeichnungen wird das erfindungsgemäße Verfahren nachstehend beispielhaft näher erläutert.
- Figur 1: zeigt den schematischen Fußbodenaufbau in dreidimensionaler Darstellung;
- Figur 2: zeigt einen Schnitt durch den Fußbodenaufbau gemäß Figur 1;

Aus Figur 1 ist insbesondere erkennbar die Art der Verlegung der einzelnen den Estrichboden bildenden Platten. So sind hierbei auf dem Unterbau, der insgesamt mit 10 bezeichnet, zwei Schichten 1 und 2 von Betonplatten 3 zur Bildung des Estrichbodens verlegt, wobei die Verlegung der einzelnen Betonplatten derart ist, dass diese seitlich versetzt sich fugenweise überdeckend erfolgt. Durch eine derartige Verlegung der Betonplatten im Verbund wird eine größtmögliche Stabilität erreicht. Vorgesehen ist hierbei, daß die einzelnen Platten 3 vollflächig, beispielsweise durch Fließbettmörtel miteinander verklebt sind, und zwar vorteilhaft auch im Bereich ihrer Fugen. Durch diese vollflächige Verklebung auch im Bereich der Fugen wird somit ein homogener Estrichboden bereit gestellt, wie er ansonsten nur nach dem Stand der Technik mit einer fließfähigen Betonmasse herstellbar ist.

Der Unterbau unter dem Estrichboden ergibt sich insbesondere aus Figur 2; so befindet sich unter den beiden Schichten 1 und 2 eine Trittschalldämmung 20, darunter eine Wärme- und Ausgleichsdämmung 30 und zwischen der Betonplatte 50 und der Wärme- und Ausgleichsdämmung eine Ausgleichsschüttung 40, z. B. Basalt oder Blähschiefer mit der Körnung 2 - 5 mm. Diese Ausgleichsschüttung 40 dient dem Ausgleich von Unebenheiten, wie sie bei der Verlegung von Heizungsrohren auf dem Betonboden oder einer Holzbalkendecke 50 bestehen. Im Randbereich, d. h. im Übergang zum Mauerwerk ist in bekannter Weise ein Randstreifen aus Styropor oder ähnlichem vorgesehen, um eine Ausdehnung bei Wärmeeinfluß zu ermöglichen.

## Patentansprüche

1. Verfahren zur Herstellung eines Estrichbodens mit Betonplatten (3), wobei die Betonplatten auf einer Dämmschicht verlegt werden,
**dadurch gekennzeichnet, daß** die Platten einzeln verlegt werden, so daß der Estrichboden mindestens zwei Schichten übereinander angeordneter, einander im Fugenbereich überlappender Betonplatten (3) aufweist, wobei die Platten (3) der oberen Schicht (1) seitlich versetzt, sich fugenweise überdeckend, auf den Platten (3) der unteren Schicht (2) aufliegen.

2. Verfahren zur Hertellung eines Estrichbodens nach Anspruch 1,
**dadurch gekennzeichnet,**
**dass** die einzelnen übereinander angeordneten Betonplatten (3) an ihren einander benachbarten Flächen miteinander stoffschlüssig verbindbar sind.

3. Verfahren zur Herstellung eines Estrichbodens nach Anspruch 2,
**dadurch gekennzeichnet,**
**dass** die Platten (3) vollflächig miteinander verbunten sind.

4. Verfahren zur Herstellung eines Estrichbodens nach Anspruch 2 oder Anspruch 3,
**dadurch gekennzeichnet,**
**dass** die Platten (3) durch Fließbettmörtel miteinander verbunten sind.

5. Verfahren zur Herstellung eines Estrichbodens nach einem der voranstehenden Ansprüche,
**dadurch gekennzeichnet,**
**dass** eine Platte (3) eine Armierung aufweist.

6. Verfahren zur Herstellung eines Estrichbodens nach Anspruch 5,
**dadurch gekennzeichnet,**
**dass** als Armierung Glasfasern, Kunststofffasern oder ein Geflecht aus Metall-, Kunststoff- oder Glasfaser vorgesehen ist.

7. Verfahren zur Herstellung eines Estrichbodens nach einem der voranstehnden Ansprüche,
**dadurch gekennzeichnet,**
**dass** die Platten (3) aus Zementestrichmaterial hergestellt sind.

8. Verfahren zur Herstellung eines Estrichbodens nach einem der voranstehenten Ansprüche,
**dadurch gekennzeichnet,**
**dass** eine Platten (3) der oberen Schicht (1) etwa ein Viertel der Fläche einer darunterliegenden Platte (3) der unteren Schicht (2) überdeckt.

9. Verfahren zur Herstellung eines Estrichbodens nach Anspruch 1,
**dadurch gekennzeichnet,**
**dass** jede Betonplatte (3) eine Stärke zwischen 1,5 und 3 cm aufweist.

## Claims

1. A method of constructing a floor screed, with concrete slabs (3) that are laid on an insulating layer,
**characterized in that**
the slabs are laid individually so that the floor screed is provided with at least two layers of concrete slabs (3) that are arranged on top of each other and overlap in the region of their joints, the slabs (3) of the upper layer (1) resting on the slabs (3) of the lower layer (2) in such a manner that they are laterally offset and are overlapping in the region of their joints.

2. The method of constructing a floor screed according to claim 1,
**characterized in that**
the various concrete slabs (3) arranged on top of each other may be material-jointed together at their neighbouring surfaces.

3. The method of constructing a floor screed according to claim 2,
**characterized in that**
the slabs (3) are joined together by their entire surface.

4. The method of constructing a floor screed according to claim 2 or claim 3,
**characterized in that**
the slabs (3) are joined together by means of a fluid bed mortar.

5. The method of constructing a floor screed according to one of the afore mentioned claims,
**characterizedin that**
a slab (3) is provided with a reinforcement.

6. The method of constructing a floor screed according to claim 5,
**characterized in that**
the reinforcement provided is made of glass fibre, plastic fibre or of a fibre mesh of metal, plastic or glass fibres.

7. The method of constructing a floor screed according to one of the afore mentioned claims,
**characterized in that**
the slabs (3) are made of cement screed.

8. The method of constructing a floor screed according to one of the afore mentioned claims,
**characterized in that**
a slab (3) of the upper layer (1) covers about one fourth of the surface of an underlying slab (3) of the lower layer (2).

9. The method of constructing a floor screed according to claim 1,
**characterized in that**
each concrete slab (3) is between 1.5 and 3 cm thick.

## Revendications

1. Procédé de réalisation d'une chape avec des dalles en béton (3) posées sur une couche isolante,
**caractérisé en ce que**
les plaques sont posées une par une de sorte que la chape comporte au moins deux couches de dalles de béton (3) superposées qui se chevauchent dans la zone de leurs joints, les dalles (3) de la couche supérieure (1) reposant sur les dalles (3) de la couche sous-jacente (2) de telle sorte qu'elles sont décalées latéralement et qu'elles se chevauchent à la hauteur de leurs joints.

2. Procédé de réalisation d'une chape selon la revendication 1,
**caractérisé en ce que**
les différentes dalles en béton (3) superposées peuvent être reliées ensemble par leurs faces adjacentes.

3. Procédé de réalisation d'une chape selon la revendication 2,
**caractérisé en ce que**
les dalles (3) sont reliées par toute leur surface.

4. Procédé de réalisation d'une chape selon la revendication 2 ou la revendication 3,
**caractérisé en ce que**
les dalles (3) sont reliées par un mortier chape liquide.

5. Procédé de réalisation d'une chape selon l'une quelconque des revendications précédentes,
**caractérisé en ce qu'**
une dalle (3) est pourvue d'une armature.

6. Procédé de réalisation d'une chape selon la revendication 5,
**caractérisé en ce que**
l'armature peut être en fibres de verre, en fibres plastique ou être constituée d'un treillis de fibres métalliques, plastique ou de verre.

7. Procédé de réalisation d'une chape selon l'une quelconque des revendications précédentes,
**caractérisé en ce que**
les dalles (3) sont réalisées à base de ciment.

8. Procédé de réalisation d'une chape selon l'une quelconque des revendications précédentes,
**caractérisé en ce que**
une dalle (3) de la couche supérieure (1) recouvre environ un quart de la surface d'une dalle (3) sous-jacente de la couche inférieure (2).

9. Procédé de réalisation d'une chape selon la revendication 1,
**caractérisé en ce que**
chaque dalle de béton (3) a une épaisseur comprise entre 1,5 et 3 cm.
